# EUROPÄISCHE PATENTSCHRIFT

(11) **EP 0 891 685 B1**
(45) Veröffentlichungstag und Bekanntmachung des Hinweises auf die Patenterteilung: **08.09.1999**
(21) Anmeldenummer: 97912209.0
(22) Anmeldetag: 21.10.1997
(51) Int. Cl.: H04R 29/00, H04H 7/04

(54) **TRIGGERUNG EINES MESSVERFAHRENS ZUR QUALITÄTSBEURTEILUNG VON AUDIO- UND/ODER SPRACHSIGNALEN**
TRIGGERING A MEASUREMENT PROCESS FOR EVALUATING THE QUALITY OF AUDIO AND/OR SPEECH SIGNALS
DECLENCHEMENT D'UN PROCEDE DE MESURE SERVANT A EVALUER LA QUALITE DE SIGNAUX AUDIO ET/OU VOCAUX

(30) Priorität: 21.10.1996 DE 19643400; 17.07.1997 DE 19730716
(43) Veröffentlichungstag der Anmeldung: 20.01.1999
(73) Patentinhaber: FRAUNHOFER-GESELLSCHAFT ZUR FÖRDERUNG DER ANGEWANDTEN FORSCHUNG E.V., 80636 München (DE)
(72) Erfinder: TEICHMANN, Bodo, D-90427 Nürnberg (DE); KEYHL, Michael, D-90425 Nürnberg (DE); GERHÄUSER, Heinz, D-91344 Waischenfeld (DE); SCHMIDMER, Christian, D-90768 Fürth (DE); EBERLEIN, Ernst, D-91091 Gro enseebach (DE)
(74) Vertreter: Schoppe, Fritz, Dipl.-Ing.
(86) Internationale Anmeldenummer: EP9705814
(87) Internationale Veröffentlichungsnummer: WO9818295

(56) Entgegenhaltungen:
- EP-A- 0 043 746
- EP-A- 0 328 973
- EP-A- 0 650 273
- DE-A- 3 635 736
- FR-A- 2 638 554

## Beschreibung

Die vorliegende Erfindung bezieht sich auf die Qualitätsbeurteilung von datenreduzierten Audio- und/oder Sprachsignalen und insbesondere auf ein Verfahren und eine Vorrichtung zum Triggern eines Meßverfahrens zur Qualitätsbeurteilung von Audio- und/oder Sprachsignalen.

Moderne Verfahren zur Qualitätsbeurteilung von datenreduzierten Audio- und/oder Sprachsignalen, wie z.B. NMR-, PAQM- oder POM-Signalen, verwenden zur Messung keine speziellen, synthetisch erzeugte Meßsignale, sondern echte Audio- und/oder Sprachsignale. Dies erfordert es, daß bei der Messung, d.h. bei der Qualitätsbeurteilung von Audio- und/oder Sprachsignalen, das ursprüngliche Signal und das zu beurteilende Signal zur Verfügung stehen müssen. Das ursprüngliche Signal ist z.B. ein in einem Tonstudio aufgezeichnetes Audio- und/oder Sprachsignal, das mittels einer Kabelverbindung oder mittels einer drahtlosen Funkstrecke zu einem Empfänger übertragen werden soll. Damit eine wirtschaftliche Übertragung möglich ist, muß dieses Signal datenreduziert oder codiert werden, wonach dasselbe als Bitstrom einem digitalen Sender zugeführt wird, der z.B. eine Pulsamplitudenquadraturmodulation durchführt, wodurch das datenreduzierte Audio- und/oder Sprachsignal, d.h. der Bitstrom, auf einen Träger aufmoduliert wird. Dieser Träger wird mittels einer geeigneten Antenne im Falle einer drahtlosen Funkübertragung abgestrahlt und mittels einer geeigneten Empfangsantenne empfangen und demoduliert. Nach der Demodulation des durch ein geeignetes Modulationsverfahren modulierten Bitstroms ist derselbe dem im Sender vor der Modulation vorhandenen Bitstrom abgesehen von Einflüssen der Funkstrecke ähnlich. Nach einer inversen Codierung oder Decodierung und nach einer Digital/Analog-Wandlung kann das ursprünglich in dem Tonstudio aufgezeichnete Signal wieder hörbar gemacht werden.

Verfahren zur Qualitätsbeurteilung von datenreduzierten Audiosignalen stellen Unterschiede des im Empfänger hörbar gemachten Audiosignals bezüglich des bei dem vorliegenden Beispiel in dem Tonstudio aufgezeichneten Audiosignal fest, um entweder Codier- bzw. Decodierfehler oder durch die Übertragungsstrecke eingeführte Bitfehler zu erfassen. Es wird ein Referenzsignal, d.h. das in dem Tonstudio aufgezeichnete Signal, mit einem Testsignal, d.h. dem in dem Empfänger hörbar gemachten Signal nach der Digital/Analog-Wandlung, verglichen, um die Qualität der Codierung, der Funkstrecke und der Decodierung zu beurteilen.

Wie bereits angemerkt wurde, ist es erforderlich, daß bei der Messung das Referenzsignal und das Testsignal zur Verfügung stehen müssen. Die Verzögerung zwischen diesen beiden Signalen muß für gegenwärtige Meßverfahren unter 500 ms liegen. Unter Laborbedingungen stellt dies kein Problem dar, weshalb die Qualitätsbeurteilung von datenreduzierten Audio- und/oder Sprachsignalen unter Laborbedingungen bereits durchgeführt wird.

Falls jedoch Feldmessungen durchgeführt werden müssen, steht normalerweise kein Referenzsignal zur Verfügung, da die Signalquelle, d.h. das Tonstudio bzw. eine Sendeantenne, räumlich weit entfernt von einem Meßpunkt angeordnet ist.

Es ist offensichtlich, daß zur Qualitätsbeurteilung von Audiosignalen das Referenzsignal bekannt sein muß, das dem Testsignal zugrunde liegt. Aufgrund der Tatsache, daß es für die Qualitätsbeurteilung nicht erforderlich ist, das Testsignale ständig mit dem Referenzsignal zu vergleichen, ist es bei Annahme nicht zu starker zeitlicher Änderungen der Codierung oder Decodierung bzw. der Funkstrecke möglich, lediglich einen Abschnitt des Testsignals, dem ein Referenzsignal zugrunde liegt, mit dem Referenzsignal zu vergleichen. Selbstverständlich muß dieser Abschnitt des Testsignals, dem das Referenzsignal zugrunde liegt, sowie das Referenzsignal selbst in dem Meßgerät vorhanden sein. Ständig wiederkehrende gleiche Audiosignale von Rundfunkprogrammen sind z.B. Jingles, welche bestimmte Rundfunkprogramme einleiten und über längere Zeiträume nicht verändert werden, da sie zur Identifikation eines Hörers mit "seinem" Rundfunkprogramm wesentlich beitragen. Es ist damit möglich, durch einmaliges Bereitstellen eines Jingles beim Sender an vielen verschiedenen Orten und zu vielen verschiedenen Zeitpunkten Qualitätsmessungen eines empfangenen Audio- und/oder Sprachsignals durchzuführen.

Verfahren zur Jingleerkennung sind ebenfalls bereits bekannt. Diese Verfahren dienen jedoch lediglich der Erkennung eines bestimmten Musiktitels wie z.B. für Umfragezwecke bzw. zur Überwachung von korrekten Abrechnungen von Rundfunksendern, wobei dieselben lediglich dazu dienen, zu erkennen, ob ein bestimmter Musiktitel abgespielt worden ist oder nicht. Diese bekannten Verfahren zur Jingleerkennung liefern erst am Ende des Jingles ein Maß für die Übereinstimmung mit einem bestimmten Signal. Diese Ausgabe ist jedoch für ein Meßverfahren zur Qualitätsbeurteilung von Audio- und/oder Sprachsignalen unbrauchbar, da die Meßperiode bereits beendet ist, wenn der Jingle erkannt worden ist. Ebenso ist bei den bekannten Verfahren zur Jingleerkennung kein exakter Ausgleich der Verzögerung zwischen dem Testsignal und dem Referenzsignal möglich.

Die Aufgabe der vorliegenden Erfindung besteht darin, ein genaues Triggern eines Meßverfahrens zur Qualitätsbeurteilung von Audio- und/oder Sprachsignalen zu schaffen.

Diese Aufgabe wird durch ein Verfahren zum Triggern eines Meßverfahrens zur Qualitätsbeurteilung von Audio- und/oder Sprachsignalen gemäß Anspruch 1 und durch eine Vorrichtung zum Triggern eines Meßverfahrens zur Qualitätsbeurteilung von Audio- und/oder Sprachsignalen gemäß Anspruch 9 gelöst.

Der Erfindung liegt die Erkenntnis zugrunde, daß sich besonders ein Jingle vor Beginn einer Rundfunksendung anbietet, um zur Qualitätsbeurteilung des Rundfunksignals herangezogen werden zu können. Voraussetzung dafür ist, daß während des Meßzeitraumes ein solcher Jingle gesendet wird. Das Referenzsignal, d.h. der Jingle, vor dem Codieren und Senden, kann vor der Messung beim Sender aufgezeichnet und anschließend auf beliebigem Wege, wie z.B. per Modem oder per Magnetband, zum Empfänger gebracht werden. Ein Jingledetektor gemäß der vorliegenden Erfindung vergleicht durchgehend das empfangene Signal mit dem zur Verfügung gestellten oder gespeicherten Referenzsignal, wobei beim durchgehenden Vergleichen lediglich ein kleiner Abschnitt des Referenzsignals mit dem Testsignal verglichen wird, und nach dem Erreichen eines vorbestimmten Übereinstimmungsgrads mindestens ein weiterer Abschnitt des Referenzsignals mit dem entsprechenden Abschnitt des Testsignals verglichen wird. Sobald eine Übereinstimmung erkannt worden ist, wird der Jingle, d.h. das Referenzsignal, synchron zu dem Testsignal, dem der Jingle zugrunde liegt, da der Anfang des Jingles identifiziert worden ist, abgespielt, wonach beliebige in der Technik bekannte Meßverfahren zum Vergleich der beiden Signale zur Qualitätsbeurteilung der Codierung, der Decodierung, der Übertragung, usw., verwendet werden können.

Ein bevorzugtes Ausführungsbeispiel der vorliegenden Erfindung wird nachfolgend bezugnehmend auf die beiliegenden Zeichnungen detaillierter erläutert. Es zeigen:
- Fig. 1: eine Systemanordnung, die die vorliegende Erfindung ausführen kann; und
- Fig. 2: ein schematisches Blockschaltbild der Vorrichtung zum Triggern eines Meßverfahrens zur Qualitätsbeurteilung von Audio- und/oder Sprachsignalen.

Fig. 1 zeigt eine schematische Systemanordnung, die das Verfahren und die Vorrichtung der vorliegenden Erfindung ausführen kann. Eine Audioquelle 10, die ein Tonstudio oder auch ein von einem Tonstudio aufgezeichnetes Magnetband sein kann, ist mit einem Sender 12 verbunden, dem wiederum eine Sendeantenne 14 zugeordnet ist. Der Sender 12 kann eine Analog/Digital-Wandlung des von der Audioquelle 10 zugeführten Audio- und/oder Sprachsignals durchführen. Das digitale Audio- und/oder Sprachsignal wird ebenfalls in dem Sender 12 codiert, d.h. datenreduziert, wie es für Fachleute bekannt ist und mittels eines geeigneten Modulationsverfahrens, welches ebenfalls für Fachleute bekannt ist, auf einen Träger aufmoduliert, damit das codierte und modulierte Audio- und/oder Sprachsignal über die Sendeantenne 14 abgestrahlt werden kann. Über eine Funkstrecke 16 breitet sich das codierte und modulierte Audio- und/oder Sprachsignal aus, um von einer Empfangsantenne 18 empfangen zu werden. Für Fachleute ist es offensichtlich, daß die Funkstrecke 16 lediglich beispielhaft ist, da dieselbe ebenfalls durch eine Kabelverbindung realisiert werden kann, welche beispielsweise digitale Rundfunksignale oder auch digitale Fernsehsignale, d.h. Multimediasignale, übertragen kann.

Das von der Empfangsantenne 18 empfangene codierte und modulierte Audio- und/oder Sprachsignal wird in einem Empfänger 20 auf geeignete Weise demoduliert und decodiert sowie analog/digital-gewandelt und über eine Empfangs leitung 22 einem Jingledetektor 24 zugeführt, welcher die Vorrichtung zum Triggern eines Meßverfahrens zur Qualitätsbeurteilung von Audio- und/oder Sprachsignalen darstellt und über eine Detektorverbindung 26 mit einem Meßgerät 28 (Fig. 2) verbunden ist, das eines einer Vielzahl von für Fachleute bekannten Meßverfahren zur Qualitätsbeurteilung von Audio- und/oder Sprachsignalen ausführen kann.

Eine gestrichelte Linie von der Verbindung der Audioquelle 10 und dem Sender 12 zu dem Jingledetektor 24 stellt eine Referenzsignalleitung 30 dar. Die gestrichelte Darstellung der Referenzsignalleitung 30 soll symbolisieren, daß diese Verbindung zwischen der Audioquelle 10 und dem Jingledetektor 24 keine durchgehende Verbindung sein muß, da, wie es bereits angemerkt wurde, ein Referenzsignal, d.h. das Audiosignal eines Jingles, vor der Codierung und Modulation lediglich einmal oder zu bestimmten Zeitpunkten dem Jingledetektor 24 zugeführt werden muß. Im Gegensatz dazu stellen die durchgezogenen Verbindungen zumindest während eines Meßverfahrens zur Qualitätsbeurteilung von Audiosignalen ständig aktive Datenverbindungen dar.

Fig. 2 zeigt eine detailliertere Darstellung des Jingledetektors 24, welcher bei einem bevorzugten Ausführungsbeispiel ein Personalcomputer mit geeigneter Software und mit einem geeigneten Betriebssystem sein kann. Der Jingledetektor 24 weist eine Speichereinrichtung 242 zum Speichern des Referenzsignals und zum Speichern des Testsignals auf, das einer digitalen Signalprozessorkarte 244 über einen Testsignaleingang 22 zugeführt wird. Über einen ersten Ausgang 26a kann das Testsignal bei Bedarf dem Meßgerät zugeführt werden, während ein zweiter Ausgang 26b der digitalen Signalprozessorkarte 244 bei Bedarf das Referenzsignal dem Meßgerät 28 zuführen wird. Eine Kommunikationsleitung 26c dient für Initialisierungsaufgaben und für Meßkommunikationen zwischen dem Jingledetektor 24 und dem Meßgerät 28. Die Tatsache, daß die Kommunikationsleitung 26c gestrichelt gezeichnet ist, stellt in Analogie zu der Referenzsignalleitung 30 von Fig. 1 dar, daß die Kommunikationsleitung 26c nicht durchgehend aktiv ist, sondern lediglich beispielsweise den Beginn oder das Ende einer Messung durch das Meßgerät 28 signalisieren wird.

Bei einem bevorzugten Ausführungsbeispiel des Verfahrens der vorliegenden Erfindung wurde das Referenzsignal, das auf geeignete Art und Weise von der Audioquelle 10 zu dem Jingledetektor 24 übertragen wurde, auf der Speichereinrichtung 242, die eine Festplatte eines Standard-Personalcomputers ist, aufgezeichnet. Der Standard-Personalcomputer weist als zusätzliche Hardware die digitale Signalprozessorkarte 244 in Form einer Einsteckkarte auf, die den Audio-Testsignaleingang 22 sowie den ersten Ausgang 26a und den zweiten Ausgang 26b aufweist. An dieser Stelle sei darauf hingewiesen, daß die drei Leitungen 26a bis 26c, wie es bereits aus den ihnen zugeordneten Bezugszeichen zu ersehen ist, in der Detektorverbindung 26 von Fig. 1 enthalten sind. Der Testsignaleingang 22 der Signalprozessorkarte 244, die mehrere Signalprozessoren enthalten kann, ist, wie es aus Fig. 1 ersichtlich ist, mit dem Empfänger 20 geeignet verbunden. Der erste Ausgang 26a sowie der zweite Ausgang 26b der digitalen Signalprozessorkarte 244 sind mit entsprechenden Eingängen des Meßgeräts 28 für das Testsignal bzw. für das Referenzsignal verbunden.

Gemäß einem bevorzugten Ausführungsbeispiel des Verfahrens der vorliegenden Erfindung wird zu Beginn eines Meßzyklus ein erster Abschnitt der Werte des Referenzsignals von der Festplatte 242 in einen Speicher der digitalen Signalprozessorkarte 244 eingelesen. Dieser erste Abschnitt kann etwa 1,5 s lang sein. Dieser erste Abschnitt der Werte des Referenzsignals wird in der digitalen Signalprozessorkarte 244 gefiltert, unterabgetastet und daraufhin mittels einer Kreuzkorrelation mit einem gleichartig behandelten Abschnitt des Testsignals, das über die Empfangsleitung 22 der digitalen Signalprozessorkarte 244 bzw. der Speichereinrichtung 242 zugeführt wird, verglichen. Das Testsignal wurde ebenfalls gefiltert und unterabgetastet.

Für Fachleute ist es offensichtlich, daß in dem Jingledetektor 24 durch einen geeigneten Abschnitt der digitalen Signalprozessorkarte 244 eine Analog/Digital-Wandlung des Testsignals durchgeführt werden kann, falls der Empfänger 20 analoge Werte ausgibt. Falls der Empfänger 20 jedoch digitale Werte des Testsignals ausgibt, so ist eine Analog/Digital-Wandlung in dem Jingledetektor 24 hinfällig. Es ist ferner offensichtlich, daß die Kreuzkorrelation zwischen einem Abschnitt der Werte des Referenzsignals und einem Abschnitt der Werte des Testsignals auf digitale Art und Weise durchgeführt wird. Bei einem bevorzugten Ausführungsbeispiel ist der Algorithmus zur Durchführung der Kreuzkorrelation, d.h. die Einrichtung zum Bestimmen des Grads der Übereinstimmung eines Abschnitts der Werte des Referenzsignals mit den Werten des Testsignals, softwaremäßig ausgeführt. In Abweichung von diesem Ausführungsbeispiel kann die Einrichtung zum Bestimmen des Grads der Übereinstimmung eines Abschnitts der Werte des Referenzsignals mit den Werten des Testsignals auch hardwaremäßig mittels geeigneter Schieberegister und Logikgatter, die im wesentlichen eine Exklusiv-ODER-Verknüpfung durchführen werden, ausgeführt werden kann.

Wie es bereits erwähnt wurde, findet der Vergleich zwischen einem Abschnitt der Werte des Referenzsignals mit einem Abschnitt der Werte des zu beurteilenden Testsignals abschnittsweise statt. Ein Abschnitt besteht bei einem bevorzugten Ausführungsbeispiel der vorliegenden Erfindung aus 512 Abtastwerten des Testsignals, wobei dieser Abschnitt auch als "Frame" oder auch Rahmen bezeichnet wird. Wird der Abschnitt der Werte des Referenzsignals kürzer gemacht, so wird die Vergleichsoperation schneller ablaufen, wobei jedoch die Anzahl der fehlerhaften Erfassungen der Übereinstimmung zwischen dem Testsignal und dem Referenzsignal ansteigen wird. Wird der Abschnitt der Werte des Referenzsignals, der zum Bestimmen eines Übereinstimmungsgrads verwendet wird, länger gewählt, so steigt zwar die für diese Operation benötigte Zeit an, während jedoch die Wahrscheinlichkeit einer fehlerhaften Erfassung einer Übereinstimmung abnehmen wird.

Wenn der Übereinstimmungsgrad oder Korrelationsgrad einen bestimmten Wert überschreitet, stellt das Verfahren zum Triggern eines Meßverfahrens zur Qualitätsbeurteilung von Audiosignalen fest, daß die gerade mit dem Abschnitt der Werte des Referenzsignals verglichenen Werte des Testsignals den Beginn eines Jingles darstellen, welcher als Referenzsignal in seiner ursprünglichen Form vorliegt. Ist der vorbestimmte Grad der Übereinstimmung oder der vorbestimmte Korrelationsgrad überschritten, wird ein Meßverfahren zur Qualitätsbeurteilung von Audiosignalen getriggert. Der Jingledetektor 24 teilt über die Kommunikationsleitung 26c dem Meßgerät 28 den Beginn der Messung mit, wodurch das Meßgerät 28 aktiviert wird, um über den ersten Ausgang 26a des Jingledetektors 24 einen weiteren Abschnitt der Werte des Referenzsignals zu empfangen, wobei im wesentlichen gleichzeitig über den zweiten Ausgang 26b des Jingledetektors 24 dem Meßgerät die entsprechenden Werte des Testsignals übermittelt werden. Nach dem Triggern des Meßverfahrens, das durch das Meßgerät 28 ausgeführt wird, werden weitere Abschnitte des Referenzsignals von der Festplatte 242 gelesen und gemeinsam mit dem über die Empfangs leitung 22 empfangenen Testsignal ausgegeben, d.h. zu dem Meßgerät 28 übertragen. Der erste Ausgang 26a und der zweite Ausgang 26b können vierkanalige Audiointerfaces oder bei Stereoausgängen der linke Kanal und der rechte Kanal des digitalen Audiosignals sein. Der linke Kanal kann dann das Testsignal übertragen, was dem Ausgang 26b entspricht, wohingegen der rechte Kanal, d.h. der Ausgang 26a, das Referenzsignal von der Festplatte 242 übermitteln wird.

Durch die Korrelation des Abschnitts der Werte des Testsignals mit einer entsprechenden Anzahl von Werten des Referenzsignals wird die Verzögerung zwischen dem Referenz- und dem Testsignal automatisch behoben, da der Abschnitt der Werte des Referenzsignals mit dem durchgehenden Bitstrom des empfangenen Testsignals verglichen wird. Ein neuer Abschnitt von Werten des Referenzsignals, der von dem Jingledetektor zu dem Meßgerät übertragen wird, entspricht den Werten des Testsignals, dem das Referenzsignal zugrunde liegt, da die Übertragung weiterer Abschnittes des Testsignals zu dem Meßgerät erst dann startet, wenn der Jingledetektor davon ausgeht, daß der gerade vorliegende Abschnitt der Werte des Testsignals, der gerade zur Korrelationsbewertung herangezogen wurde, der Abschnitt ist, dem der zur Korrelationsbestimmung verwendete Abschnitt der Werte des Referenzsignals zugrunde liegt.

Im Unterschied zum oben beschriebenen Jingledetektor gemäß dem Stand der Technik wird bei einem Ausführungsbeispiel der vorliegenden Erfindung der gesamte Jingle abzüglich des ersten Abschnitts der Werte des Referenzsignals zur Qualitätsbeurteilung für das Meßgerät verfügbar. Beim Stand der Technik mußte zuerst der ganze Jingle abgespielt worden sein, um danach feststellen zu können, daß das aktuelle Testsignal ein Jingle war.

Da durch die Korrelation der beiden Signale die Verzögerung zwischen den beiden bekannt ist, wobei die Verzögerung prinzipbedingt kleiner als eine Abschnitts- oder Rahmenlänge ist, kann diese Verzögerung ebenfalls mit ausgeglichen werden. Der von dem Jingledetektor 24 zum Bestimmen der Übereinstimmung verwendete erste Abschnitt des Referenzsignals kann ebenfalls für das Meßverfahren zur Qualitätsbeurteilung von Audiosignalen zur Verfügung gestellt werden, wenn beide Signale gleichzeitig von der digitalen Signalprozessorkarte ausgegeben werden.

Es sei darauf hingewiesen, daß bei dem bisher beschriebenen Ausführungsbeispiel das Referenzsignal auf der Festplatte 242 durchgehend gespeichert wird, wohingegen das Testsignal zur Korrelation nur zwischengespeichert wird. Nach dem Feststellen der Übereinstimmung zwischen dem Abschnitt der Werte des Referenzsignals und Werten des Testsignals werden weitere empfangene Werte des Testsignals in dem Jingledetektor 24 nicht zwischengespeichert, sondern direkt zu dem Meßgerät 28 über den zweiten Ausgang 26b ausgegeben. Soll jedoch der erste Abschnitt der Werte des Referenzsignals ebenfalls zur Messung herangezogen werden, so ist dies lediglich möglich, wenn beide Signale gleichzeitig von der digitalen Signalprozessorkarte 244 ausgegeben werden. Falls die digitale Signalprozessorkarte 244 über genügenden Arbeitsspeicher verfügt, kann auch ein längerer Abschnitt des Testsignals im Speicher gehalten und verzögert werden. Bei Erkennung des Jingles kann der gesamte Jingle und nicht nur den Teil des Jingles, der nach der Erkennung gesendet wird, gemessen werden.

Wie es bereits angemerkt wurde, stellt diese Phase die eigentliche Meßphase dar, die in dem Meßgerät 28 durchgeführt wird. Die einzige Funktion des Jingledetektors 24 in dieser Meßphase besteht darin, weitere Abschnitte der Werte des Referenzsignals synchron zu empfangenen Werten des Testsignals an das Meßgerät 28 zu übermitteln. Für Fachleute ist es offensichtlich, daß die Anzahl der Werte eines Abschnitts in der Meßphase für das Testsignal und das Referenzsignal gleich sein muß. Ferner ist es für Fachleute offensichtlich, daß das Referenzsignal aus beliebig vielen Abschnitten bestehen kann, je nachdem, wie es ein Anwender wünscht. Das Referenzsignal muß jedoch in mindestens zwei Abschnitte eingeteilt sein, wobei dann ein Abschnitt vom Jingledetektor 24 zum Feststellen der Übereinstimmung zwischen einem entsprechenden Abschnitt des Testsignals und eben dem ersten Abschnitt des Referenzsignals verwendet wird. Der weitere Abschnitt wird dann von dem Meßgerät 28 mit einem entsprechenden Abschnitt des Testsignals zur Qualitätsbeurteilung des Testsignals herangezogen. Wie es oben beschrieben wurde, kann jedoch auch durch Zwischenspeicherung eines längeren Abschnitts des Testsignals der erste Abschnitt des Referenzsignals sowie der entsprechende Abschnitt des Testsignals zur Qualitätsbeurteilung durch das Meßgerät 28 herangezogen werden.

Falls durch eine geeignete Software in dem Jingledetektor 24 vor Beginn der Meßphase, d.h. der Phase der Übertragung des Test- und des Referenzsignals über die Ausgänge 26b und 26a, und nach dieser genannten Phase kein Signal oder ein sehr kleines Signal ausgegeben wird, läßt sich das Meßgerät 28 auf für Fachleute bekannte Art und Weise so programmieren, daß der Beginn und das Ende der Meßphase automatisch erkannt werden. Der Beginn und das Ende der Meßphase werden über die Kommunikationsleitung 26c von dem Jingledetektor 24 zum Meßgerät 28 übermittelt.

## Patentansprüche

1. Verfahren zum Triggern eines Meßverfahrens zur Qualitätsbeurteilung von Audio- und/oder Sprachsignalen, mit folgenden Schritten:
zur Verfügung Stellen von digitalen Werten eines Referenzsignals, das zumindest einem Teil eines in seiner Qualität zu beurteilenden Testsignals zugrunde liegt;
zumindest zeitweiliges Speichern von digitalen Werten des Testsignals;
Bestimmen des Grads der Übereinstimmung eines Abschnittes der Werte des Referenzsignals mit den Werten des Testsignals;
Triggern des Meßverfahrens, sobald ein vorbestimmter Grad der Übereinstimmung überschritten wird.

2. Verfahren gemäß Anspruch 1,
bei dem das Triggern des Meßverfahrens, sobald ein vorbestimmter Grad der Übereinstimmung überschritten wird, zum Vergleichen eines weiteren Abschnitts der Werte des Referenzsignals mit den Werten des Testsignals in der zeitlichen Relativlage der Werte des Referenzsignals und des Testsignals bei Auftreten des vorbestimmten Grads der Übereinstimmung vorgenommen wird.

3. Verfahren gemäß Anspruch 1 oder 2,
bei dem der Teil des in seiner Qualität zu beurteilenden Testsignals, der dem Referenzsignal zugrunde liegt, ein in dem Testsignal sich regelmäßig oder unregelmäßig wiederholender Jingle ist.

4. Verfahren gemäß einem der Ansprüche 1 bis 3,
bei dem das Testsignal ein decodiertes digitales Rundfunksignal ist, während das Referenzsignal ein Abschnitt des digitalen Rundfunksignals ist, bevor dieses codiert, übertragen und decodiert worden ist.

5. Verfahren gemäß einem beliebigen der vorhergehenden Ansprüche,
bei dem das Referenzsignal und das Testsignal vor dem Speichern unterabgetastet und gefiltert werden, um digitale Werte des Testsignals bzw. des Referenzsignals zu erhalten.

6. Verfahren gemäß einem beliebigen der vorhergehenden Ansprüche,
bei dem der Grad der Übereinstimmung eines Abschnitts der Werte des Referenzsignals mit den Werten des Testsignals mittels einer Korrelation bestimmt wird.

7. Verfahren gemäß einem beliebigen der vorhergehenden Ansprüche,
bei dem nach Auftreten des vorbestimmten Grades der Übereinstimmung mehr als ein weiterer Abschnitt der Werte des Referenzsignals mit entsprechenden Werten des Testsignals verglichen werden.

8. Verfahren gemäß Anspruch 7,
bei dem vor dem Auftreten des Grades der Übereinstimmung zwischen den Werten des ersten Abschnitts und den Werten des Referenzsignals und beim darauffolgenden erstmaligen Auftreten eines kleineren als des vorbestimmten Grades der Übereinstimmung ein jeweiliges Signal erzeugt wird, das einen Beginn bzw. ein Ende des Meßverfahrens zur Qualitätsbeurteilung von Audio- und/oder Sprachsignalen anzeigt.

9. Vorrichtung (24) zum Triggern eines Meßgeräts (28), das ein Meßverfahren zur Qualitätsbeurteilung von Audio- und/oder Sprachsignalen ausführt, mit folgenden Merkmalen:
einer ersten Speichereinrichtung (242) zum Speichern von digitalen Werten eines Referenzsignals, das zumindest einem Teil eines in seiner Qualität zu beurteilenden Testsignals zugrunde liegt;
einer zweiten Speichereinrichtung (244) zum zumindest zeitweiligen Speichern von digitalen Werten des Testsignals;
einer Einrichtung (24) zum Bestimmen des Grads der Übereinstimmung eines Abschnitts der Werte des Referenzsignals mit den Werten des Testsignals;
einer Triggereinrichtung (24) zum Triggern des in dem Meßgerät (28) durchgeführten Meßverfahrens, sobald ein vorbestimmter Grad der Übereinstimmung überschritten wird.

10. Vorrichtung (24) gemäß Anspruch 9,
bei der die erste Speichereinrichtung (242) eine Festplatte ist, während die zweite Speichereinrichtung (244) ein Arbeitsspeicher einer digitalen Signalprozessorkarte ist.

11. Vorrichtung gemäß Anspruch 9 oder 10,
bei der die Einrichtung zum Bestimmen des Grads der Übereinstimmung und die Triggereinrichtung in einer digitalen Signalprozessorkarte (244) vorhanden sind, die einen Eingang (22) für das Testsignal sowie einen ersten Ausgang (26a) für das Referenzsignal und einen zweiten Ausgang (26b) für das Testsignal aufweist, wobei der erste und der zweite Ausgang (26a, 26b) mit einem Meßgerät (28) zum Beurteilen der Qualität von Audiosignalen verbindbar sind.

12. Vorrichtung gemäß einem beliebigen der Ansprüche 9 bis 11,
bei der der Jingledetektor (24) eine Kommunikationsleitung (26c) aufweist, die mit dem Meßgerät (28) verbindbar ist, um demselben einen Start oder ein Ende einer Messung mitzuteilen.

## Claims

1. A method for triggering a measurement method for the quality assessment of audio and/or speech signals, comprising the following steps:
providing digital values of a reference signal which forms the basis for at least a part of a test signal the quality of which is to be assessed;
storing digital values of the test signal at least temporarily;
determining the degree of agreement between a section of the values of the reference signal and the values of the test signal;
triggering the measurement method as soon as a specified degree of agreement is exceeded.

2. A method according to claim 1,
wherein the triggering of the measurement method is undertaken as soon as a specified degree of agreement is exceeded, so as to compare a further section of the values of the reference signal with the values of the test signal in the temporal relative position of the values of the reference signal and of the test signal when the specified degree of agreement occurs.

3. A method according to claim 1 or 2,
wherein the part of the test signal the quality of which is to be assessed and on which the reference signal is based is a jingle which repeats itself at regular or irregular intervals in the test signal.

4. A method according to one of the claims 1 to 3,
wherein the test signal is a decoded digital radio signal, while the reference signal is a section of the digital radio signal before this has been coded, transmitted and decoded.

5. A method according to any one of the preceding claims,
wherein the reference signal and the test signal are undersampled and filtered before storage so as to obtain digital values of the test signal and the reference signal.

6. A method according to any one of the preceding claims,
wherein the degree of agreement between a section of the values of the reference signal and the values of the test signal is determined by means of a correlation.

7. A method according to any one of the preceding claims,
wherein, once the specified degree of agreement occurs, more than one further section of the values of the reference signal are compared with corresponding values of the test signal.

8. A method according to claim 7,
wherein, prior to occurrence of the degree of agreement between the values of the first section and the values of the reference signal and on subsequent first occurrence of a degree of agreement smaller than that specified, a respective signal is generated which indicates a beginning or an end of the measurement method for the quality assessment of audio and/or speech signals.

9. A device (24) for triggering a measurement device (28) which implements a measurement method for the quality assessment of audio and/or speech signals, comprising the following features:
a first storage device (242) for storing digital values of a reference signal which forms the basis for at least a part of a test signal the quality of which is to be assessed;
a second storage device (244) for storing digital values of the test signal at least temporarily;
a device (24) for determining the degree of agreement between a section of the values of the reference signal and the values of the test signal;
a triggering device (24) for triggering the measurement method executed in the measurement device (28) as soon as a specified degree of agreement is exceeded.

10. A device (24) according to claim 9,
wherein the first storage device (242) is a hard disk, while the second storage device (244) is a main memory of a digital signal processor card.

11. A device according to claim 9 or 10,
wherein the device for determining the degree of agreement and the triggering device are contained in a digital signal processor card (244) with an input (22) for the test signal as well as a first output (26a) for the reference signal and a second output (26b) for the test signal, where the first and the second outputs (26a, 26b) are adapted to be connected to a measurement device (28) for assessing the quality of audio signals.

12. A device according to any one of the claims 9 to 11,
wherein the jingle detector (24) has a communication line (26c) which is adapted to be connected to the measurement device (28) so as to announce to the same a start or an end of a measurement.

## Revendications

1. Procédé de déclenchement d'un procédé de mesure servant à évaluer la qualité de signaux audio et/ou vocaux., avec les étapes suivantes, consistant à :
mettre à disposition des valeurs numériques d'un signal de référence sur lequel se base au moins une partie d'un signal de test à évaluer quant à sa qualité ;
mémoriser au moins provisoirement des valeurs numériques du signal de test ;
déterminer le degré de coïncidence entre un segment des valeurs du signal de référence et les valeurs du signal de test ;
déclencher le procédé de mesure dès qu'un degré de coïncidence prédéterminé est excédé.

2. Procédé suivant la revendication 1, dans lequel le déclenchement du procédé de mesure dès qu'un degré de coïncidence prédéterminé est excédé, pour comparer un autre segment des valeurs du signal de référence avec les valeurs du signal de test dans la position relative dans le temps des valeurs du signal de référence et du signal de test est effectué lorsque se présente le degré de coïncidence prédéterminé.

3. Procédé suivant la revendication 1 ou 2, dans lequel la partie du signal de test à évaluer quant à sa qualité qui se base sur le signal de référence est un jingle se répétant régulièrement ou irrégulièrement dans le signal de test.

4. Procédé suivant l'une des revendications 1 à 3, dans lequel le signal de test est un signal radiophonique numérique décodé, tandis que le signal de référence est un segment du signal radiophonique numérique avant que celui-ci n'ait été codé, transmis et décodé.

5. Procédé suivant l'une quelconque des revendications précédentes, dans lequel le signal de référence et le signal de test sont, avant mémorisation, sous-balayés et filtrés, pour obtenir des valeurs numériques du signal de test ou du signal de référence.

6. Procédé suivant l'une quelconque des revendications précédentes, dans lequel le degré de coïncidence d'un segment des valeurs du signal de référence avec les valeurs du signal de test est déterminé à l'aide d'une corrélation.

7. Procédé suivant l'une quelconque des revendications précédentes, dans lequel, après que se présente le degré de coïncidence prédéterminé, plus d'un autre segment des valeurs du signal de référence est comparé avec les valeurs correspondantes du signal de test.

8. Procédé suivant la revendication 7, dans lequel, avant que ne se présente le degré de coïncidence entre les valeurs du premier segment et les valeurs du signal de référence et la première fois que se présente ensuite un degré de coïncidence inférieur à celui déterminé, il est généré un signal correspondant qui indique un début ou une fin du procédé de mesure servant à évaluer la qualité de signaux audio et/ou vocaux.

9. Dispositif (24) de déclenchement d'un appareil de mesure (28) mettant en oeuvre un procédé de mesure servant à évaluer la qualité de signaux audio et/ou vocaux., aux caractéristiques suivantes :
un premier dispositif de mémoire (242) destiné à mémoriser des valeurs numériques d'un signal de référence sur lequel se base au moins une partie d'un signal de test à évaluer quant à sa qualité ;
un second dispositif de mémoire (244) destiné à mémoriser au moins provisoirement des valeurs numériques du signal de test ;
un dispositif (24) destiné à déterminer le degré de coïncidence entre un segment des valeurs du signal de référence et les valeurs du signal de test ;
un dispositif de déclenchement (24) destiné à déclencher le procédé de mesure réalisé dans l'appareil de mesure (28) dès qu'un degré de coïncidence prédéterminé est excédé.

10. Dispositif suivant la revendication 9, dans lequel le premier dispositif de mémoire (242) est un disque dur, tandis que le second dispositif de mémoire (244) est une mémoire de travail d'une carte de processeurs de signaux numériques.

11. Dispositif suivant la revendication 9 ou 10, dans lequel le dispositif destiné à déterminer le degré de coïncidence et le dispositif de déclenchement sont présents sur une carte de processeurs de signaux numériques (244) présentant une entrée (22) pour le signal de test ainsi qu'une première sortie (26a) pour le signal de référence et une seconde sortie (26b) pour le signal de test, la première et la seconde sortie (26a, 26b) pouvant être reliées à un appareil de mesure (28) pour évaluer la qualité de signaux audio.

12. Dispositif suivant l'une quelconque des revendications 9 à 11, dans lequel le détecteur de jingle (24) présente une ligne de communication (26c) pouvant être reliée à l'appareil de mesure (28), pour communiquer à celui-ci un début ou une fin d'une mesure.
